# EUROPÄISCHE PATENTSCHRIFT

(11) **EP 1 633 224 B1**
(45) Veröffentlichungstag und Bekanntmachung des Hinweises auf die Patenterteilung: **27.02.2013**
(21) Anmeldenummer: 04739521.5
(22) Anmeldetag: 02.06.2004
(51) Int. Cl.: A47F 3/04, E06B 3/30

(54) **TÜR MIT ISOLIERVERGLASUNG UND DAMIT AUSGESTATTETES HAUSHALTSGERÄT**
DOOR COMPRISING AN INSULATING GLAZING AND ELECTRIC HOUSEHOLD APPLIANCE PROVIDED WITH SAID DOOR
PORTE PRESENTANT UN VITRAGE ISOLANT ET APPAREIL ELECTROMENAGER POURVU D'UNE TELLE PORTE

(30) Priorität: 02.06.2003 DE 10324853
(43) Veröffentlichungstag der Anmeldung: 15.03.2006
(73) Patentinhaber: BSH Bosch und Siemens Hausgeräte GmbH, 81739 München (DE)
(72) Erfinder: PFISTER, Bernd, 89079 Ulm (DE); GOMOLL, Günter, 89275 Elchingen (DE); GRASY, Siegfried, 89160 Dornstadt (DE)
(86) Internationale Anmeldenummer: PCT/EP2004/005941
(87) Internationale Veröffentlichungsnummer: WO 2004/105558

(56) Entgegenhaltungen:
- EP-A- 1 182 305
- AT-B- 411 701
- FR-A- 1 313 979
- FR-A- 2 730 758
- US-A- 5 374 116
- US-A- 5 910 083
- US-B1- 6 406 108

## Beschreibung

Die vorliegende Erfindung betrifft ein Kühlgerät, das mit einer wärmeisolierenden Verglasung mit wenigstens zwei einen Zwischenraum begrenzenden Scheiben ausgestattet ist.

Ein Kältegerät mit einer isolierverglasten Tür ist z.B. aus US 5,622 414 A bekannt. Die Tür dieses Kältegeräts ist im Wesentlichen aufgebaut aus zwei durch Abstandhalter in einem festen Abstand voneinander gehaltenen Glasplatten, von denen die äußere in einem Randbereich ein Stück weit über die innere vorsteht, um eine Angriffsfläche für ein Scharnier zum Hochschwenken der Tür zu schaffen. In diesem Randbereich ist auch der Abstandhalter über den Rand der inneren Platte hinaus verlängert, um eine Kontaktfläche zu bilden, an der eine Platte des Scharniers verschraubt werden kann. Da die Scharnierplatte und der Abstandhalter aus Gründen der mechanischen Stabilität im allgemein aus Metall gefertigt sein müssen, ergibt sich in diesem Randbereich eine schlechte thermische Isolationswirkung der Tür. Es besteht daher die Gefahr, dass sich außen an diesem schlecht isolierten Bereich der Tür Schwitzwasser niederschlägt, das, wenn es nicht beseitigt wird, zu Schäden führen kann.

Zwar könnte die Schwitzwasserbildung durch eine elektrische Beheizung mit Hilfe von an der Oberfläche der äußeren Glasplatte angebrachten Heizdrähten vermieden werden, doch erhöht eine solche Heizung sowohl die Herstellungskosten des Geräts als auch durch verstärkten Wärmeeintrag ausgerechnet an einer Schwachstelle der thermischen Isolierung die Leistungsaufnahme des Geräts im Betrieb und damit dessen Betriebskosten.

Aus US 5 588 421 A ist eine wärmeisolierende Tür für ein Hausgerät bekannt. Diese Tür ist zwar in erster Linie als Tür für einen Backofen beschrieben, soll aber auch für Kältegeräte geeignet sein. Sie umfasst einen Rahmen aus Blech, der an einer Außenseite bündig mit einer vorderen Glasplatte abschließt und in den eine Sichtöffnung geschnitten ist. An der Innenseite der vorderen Glasplatte ist eine erste innere Scheibe durch ein Abstandhalterprofil gehalten. Um einen direkten Wärmeaustausch zwischen einem Innenraum des Haushaltsgeräts und der Innenseite der vorderen Glasplatte durch Luftzirkulation zu verhindern, ist in der Sichtöffnung eine zweite innere Scheibe angeordnet. Aus US 5374116 ist ein anderes Kühlgerät bekannt.

Aufgabe der Erfindung ist ein Kühlgerät mit einer Tür mit einem vereinfachten Aufbau zu schaffen, wobei die Tür besser als die bekannten Türen für den Einsatz an einem Kältegerät angepasst ist.

Eine denkbare Möglichkeit, die Tür nach US 5 588 421 zu vereinfachen, wäre die Weglassung einer der zwei inneren Scheiben. Dabei ergibt sich jedoch das Problem, dass wenn die zweite innere Scheibe weggelassen wird, Luft durch das Sichtfenster hindurch bis unmittelbar an die Rückseite der äußeren Scheibe strömen kann, wodurch sich eine sehr schlechte Isolation ergibt.

Lässt man hingegen die erste innere Scheibe weg, so ergibt sich das Problem, dass der Zwischenraum zwischen den zwei verbleibenden Scheiben schwierig abzudichten ist, so dass die Gefahr besteht, dass sich Feuchtigkeit im Zwischenraum niederschlägt.

Die Aufgabe wird gelöst durch ein Kühlgerät mit den Merkmalen des Anspruchs 1. Dadurch, dass der Rahmen nicht Teil der Isolierverglasung ist, kann diese Isolierverglasung in an sich bekannter Technik preiswert vorgefertigt und als Einheit in die Tür eingefügt werden. Der Dichtstreifen verhindert eine direkte Luftzirkulation zwischen dem Rahmen und der inneren Scheibe bis zur Rückseite der äußeren Scheibe und sorgt so für eine gute Isolationswirkung.

Um eine gute Dichtwirkung des Dichtstreifens auch bei streuenden Abmessungen des Rahmens zu erzielen, ist der Dichtstreifen vorzugsweise kompressibel.

Eine zusätzliche Maßnahme zur Verbesserung der Isolationswirkung der Tür ist die Unterteilung des Rahmens in ein äußeres Rahmenteil, das in herkömmlicher Weise aus Metall bestehen kann, ein zur inneren Scheibe benachbartes inneres Rahmenteil und ein die zwei Rahmenteile verbindendes thermisches Isolationselement.

Der Dichtstreifen ist zweckmäßigerweise zwischen dem inneren Rahmenteil und der inneren Scheibe angebracht.

Das thermische Isolationselement ist vorzugsweise ein Kunststoffelement, insbesondere ein Kunststoffprofil, das in Nuten wenigstens des äußeren Rahmenteils formschlüssig eingreift. Um einen sicheren Zusammenhalt zwischen dem Rahmenteil und dem Isolationselement zu bewirken, sind die Nuten wenigstens lokal hinterschnitten.

Eine besonders hohe Isolationswirkung ist mit einem als Hohlprofil ausgebildeten thermischen Isolationselement zu erreichen.

Einer bevorzugten Ausgestaltung zufolge reicht der Rahmen nicht über den Rand der äußeren Scheibe hinaus, so dass er für einen Betrachter, der von der Vorderseite her auf die Tür schaut, nicht sichtbar ist, und der Eindruck erweckt wird, dass die Tür im Wesentlichen durch die äußere Scheibe gebildet ist.

Der Rahmen ist mit der äußeren Scheibe vorzugsweise durch Klebung verbunden. Um eine solche Klebung oder andere Mittel zur Befestigung der äußeren Scheibe an dem Rahmen zu verbergen, ist die äußere Scheibe wenigstens in ihrem Randbereich mit einem undurchsichtigen Dekor versehen. Um es vor Beschädigung zu schützen, ist das Dekor vorzugsweise an der der inneren Scheibe zugewandten Oberfläche der äußeren Scheibe angebracht.

Ein flexibles Dichtprofil, das vorgesehen ist, um bei an einem Haushaltsgerät montierter, geschlossener Tür luftdicht am Korpus des Haushaltsgeräts anzuliegen und so dessen Innenraum abzudichten, ist vorzugsweise in einer Nut des Rahmens gehalten, die wenigstens durch das innere Rahmenteil und das thermische Isolationselement begrenzt ist.

Eine gute Isolationswirkung bei gleichzeitig geringer Dicke der Tür ist zu erreichen, wenn das innere Rahmenteil, das thermische Isolationselement und das äußere Rahmenteil nicht oder nicht nur in Dickenrichtung der Tür, sondern vor allem quer dazu, in einer zur inneren Scheibe parallelen Ebene, von innen nach außen aneinandergrenzen.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines Weinlagerschranks als Beispiel für ein Haushaltsgerät mit einer Tür gemäß der Erfindung; und
- Fig. 2: einen Schnitt durch einen Randbereich der Tür und daran angrenzende Teile des Korpus eines Kältegeräts.

Fig. 1 zeigt eine perspektivische Ansicht eines Flaschenlagerschranks als Beispiel für ein Kältegerät mit einer Tür gemäß der Erfindung. Der Korpus 1 des Flaschenlagerschranks kann freistehend oder wie hier gezeigt als Einbaumodell ausgebildet sein. Während bei den meisten Einbau-Kältegeräten im eingebauten Zustand die Vorderseite der Tür durch eine Möbelplatte verdeckt ist, ist die Tür 2 des hier gezeigten Geräts vorgesehen, um im eingebauten Zustand frei sichtbar zu bleiben.

Die Außenseite der Tür ist durch eine Glasplatte 3 gebildet, die an ihrer Rückseite an einen Rahmen 4 aus Metall angeklebt ist. An dem Rahmen 4 greifen zwei mit dem Korpus 1 fest verbundene Scharnierträger 5 an, von denen nur der obere in der Figur zu sehen ist. Eine innere Glasplatte 6 (siehe Fig. 2), deren Ränder von dem Rahmen 4 umgeben sind, bildet zusammen mit der äußeren Glasplatte 3 eine Isolierverglasung. Durch diese hindurch ist der Innenraum des Korpus 1 sichtbar; in diesem ist eine Mehrzahl von Flaschenträgern 7 angeordnet, die jeweils durch vordere und hintere horizontale Träger 8 und zwischen den Trägern aufgehängte zylindersegmentförmige Schalen 9 gebildet sind.

Ein an der äußeren Glasplatte 3 angebrachter Griff 10 ist durch zwei Bohrungen der Glasplatte 3 hindurch im Rahmen 4 verschraubt.

Fig. 2 zeigt einen Schnitt durch einen Randbereich der Tür 2. Die äußere Glasplatte 3 ist hier über eine Kleberschicht 11 mit einem äußeren Rahmenteil 12 des Rahmens 4 verbunden. Das äußere Rahmenteil 12 ist aus vier Strangpressprofilstücken, z.B. aus Aluminium, zusammengefügt, die sich jeweils entlang eines Randbereiches der äußeren Platte 3 erstrecken.

Die innere Glasplatte 6 ist mit der äußeren Glasplatte 3 über ein Abstandhalterelement 26 verbunden, bei dem es sich z.B. um ein Aluminiumprofil handeln kann, wie es aus dem Fensterbau für Gebäude bekannt ist und das durch eine Verklebung oder Verkittung die zwei Glasplatten 3, 6 hermetisch miteinander verbindet. Die zwei Glasplatten 3, 6 und das Abstandhalterelement 26 können mit aus dem Isolierglasfensterbau bekannten Techniken vormontiert und der Zwischenraum zwischen den Glasplatten 3,6 mit einem bekannten Gas mit besserem Isolationsvermögen als Luft gefüllt werden.

Noch vor dem Zusammenfügen der zwei Glasplatten 3, 6 wird auf der Rückseite der äußeren Glasplatte 3 in einem Randbereich ein lichtundurchlässiges Dekor 27, z.B. durch Siebdruck, aufgebracht, das sich vom Rand der Scheibe 3 nach innen bis über das Abstandhalterelement 26 hinaus erstreckt, um dieses und den Rahmen 4 an der fertig montierten Tür zu verbergen.

An einer Innenseite des äußeren Rahmenteils 12 sind zwei seitlich hinterschnittene Nuten 17 gebildet, in die jeweils ein Steg eines Hohlprofils 28 aus Kunststoff form- und kraftschlüssig eingreift. Das Hohlprofil 28 stellt eine starre Verbindung zu einem inneren Rahmenteil 19 her, das in gleicher Weise mit Nuten 17 versehen ist, in welche Stege des Hohlprofils 28 eingreifen.

Im Randbereich der Tür 2 ist im Wesentlichen das Hohlprofil 28 für die thermische Isolationswirkung verantwortlich, das hier einerseits aufgrund seiner geringen Querschnittsfläche, andererseits dadurch, dass es aus einem schlecht wärmeleitenden Kunststoff besteht, einen beträchtlichen Wärmeübergangswiderstand darstellt. Ein weiterer Beitrag zur Isolationswirkung kommt dadurch zustande, dass das innere Rahmenteil 19 und das äußere Rahmenteil 12 Hohlprofilelemente sind, in denen Wärmetransport im Wesentlichen nur entlang der Wände möglich ist.

Das innere Rahmenteil 19 ist hier von der inneren Glasplatte 6 durch einen Spalt getrennt, der durch einen umlaufenden Schaumstoffstrang 29 ausgefüllt ist. Der Schaumstoffstrang 29 weist an seiner der Glasplatte 6 zugewandten Seite mehrere leicht verformbare, sich an die Glasplatte 6 dicht anschmiegende Rippen 30 auf. An der gegenüberliegenden Seite ist der Strang 29 am inneren Rahmenteil 19 durch einen Vorsprung 31 verankert, der formschlüssig in eine hinterschnittene Nut des Rahmenteils 19 eingreift. Der Strang blockiert einen Wärmetransport durch Luftströmung zwischen der Rückseite der äußeren Scheibe 3 und dem Innenraum des Lagerschranks.

Ein direkter Kontakt von Kaltluft aus dem Innenraum des Lagerschranks mit dem Hohlprofil 28 und dem äußeren Rahmenteil 12 ist durch eine flexible Dichtung 23 verhindert. Die Dichtung 23 ist in einer Nut 32 verankert, die einerseits durch das innere Rahmenteil 19 und andererseits durch eine von dem Hohlprofil 28 zum Korpus 1 hin abstehende, am Ende verdickte Rippe 33 gebildet ist. An einer, von der Verankerung abgewandten Seite ist die Dichtung 23 in an sich bekannter Weise mit ferromagnetischem Material gefüllt, so dass sie sich bei geschlossener Tür durch Magnetkraft dicht an die Vorderfront des Korpus 1 anschmiegt.

Die Magnetdichtung 23 weist eine flexible Zunge 34 auf, die sich bei geschlossener Tür 2 auf der gesamten Länge des äußeren Rahmenteils 12 an dessen Rückseite anschmiegt und so einen Hohlraum 35 zwischen der Rippe 33 und dem äußeren Rahmenteil 12 luftdicht abschließt und dadurch zusätzlich zur thermischen Isolationswirkung der Tür im Bereich der Dichtung 23 beiträgt.

Da das innere Rahmenteil 19 keine tragende Funktion hat und keinen starken mechanischen Belastungen ausgesetzt ist, kann es recht dünnwandig ausgeführt sein, was ebenfalls seine Isolationswirkung verbessert, oder es kann anstatt aus Metall auch aus vergleichsweise besser isolierendem Kunststoffmaterial gefertigt sein. Eine weitere Abwandlungsmöglichkeit ist, das innere Rahmenteil 19 einteilig mit dem Hohlprofil 28 aus Kunststoff auszubilden.

## Patentansprüche

1. Kühlgerät mit einer Tür (2), die einen Rahmen (4) und eine Isolierverglasung aufweist, wobei die Isolierverglasung wenigstens eine äußere Scheibe (3) und eine an der äußeren Scheibe (3) unter Ausbildung eines dichten Zwischenraums befestigte innere Scheibe (6) umfasst und der Rahmen (4) an der äußeren Scheibe (3) in einem über den Rand der inneren Scheibe (6) hinausreichenden Randbereich der äußeren Scheibe (3) befestigt ist, wobei ein Spalt zwischen der inneren Scheibe (6) und dem Rahmen (4) durch einen, eine Berührung zwischen innerer Scheibe (6) und dem Rahmen (4) verhindernden Dichtstreifen (29) ausgefüllt ist.

2. Kühlgerät nach Anspruch 1, **dadurch gekennzeichnet, dass** der Dichtstreifen (29) kompressibel ist.

3. Kühlgerät nach Anspruch 1 oder 2, **dadurch gekennzeichnet, dass** der Rahmen ein an der äußeren Scheibe (3) befestigtes äußeres Rahmenteil (12), ein zur inneren Scheibe (6) benachbartes inneres Rahmenteil (19) und ein die zwei Rahmenteile fest verbindendes thermisches Isolationselement (28) umfasst.

4. Kühlgerät nach Anspruch 3, **dadurch gekennzeichnet, dass** der kompressible Dichtstreifen (29) zwischen der inneren Scheibe (6) und dem inneren Rahmenteil (19) angebracht ist.

5. Kühlgerät nach Anspruch 3 oder 4, **dadurch gekennzeichnet, dass** das thermische Isolationselement (28) ein Kunststoffelement ist, das in Nuten (17) wenigstens des äußeren Rahmenteils (12) formschlüssig eingreift.

6. Kühlgerät nach Anspruch 5, **dadurch gekennzeichnet, dass** die Nuten (17) wenigstens lokal hinterschnitten sind.

7. Kühlgerät nach einem der Ansprüche 3 bis 6, **dadurch gekennzeichnet, dass** das thermische Isolationselement (28) ein Hohlprofil ist.

8. Kühlgerät nach einem der vorhergehenden Ansprüche, **dadurch gekennzeichnet, dass** der Rahmen (4) innerhalb des Randes der äußeren Scheibe (3) angeordnet ist.

9. Kühlgerät nach einem der vorhergehenden Ansprüche, **dadurch gekennzeichnet, dass** der Rahmen (4) an der äußeren Scheibe (3) verklebt ist.

10. Kühlgerät nach einem der vorhergehenden Ansprüche, **dadurch gekennzeichnet, dass** die äußere Scheibe (3) wenigstens in einem Bereich, in den sie am Rahmen (4) befestigt ist, mit einem undurchsichtigen Dekor (27) versehen ist.

11. Kühlgerät nach Anspruch 10, **dadurch gekennzeichnet, dass** das Dekor (27) an der der inneren Scheibe (6) zugewandten Oberfläche der äußeren Scheibe (3) angebracht ist.

12. Kühlgerät nach einem der Ansprüche 3 bis 11, **dadurch gekennzeichnet, dass** ein flexibles Dichtprofil (23) durch eine Nut (32) des Rahmens (4) gehalten ist, die wenigstens durch das innere Rahmenteil (19) und das thermische Isolationselement (28) begrenzt ist.

13. Kühlgerät nach einem der Ansprüche 3 bis 12, **dadurch gekennzeichnet, dass** das innere Rahmenteil (19), das thermische Isolationselement (28) und das äußere Rahmenteil (19) in einer zur inneren Scheibe (6) parallelen Ebene von innen nach außen aneinandergrenzen.

## Claims

1. Cooling appliance with a door (2), which comprises a frame (4) and an insulating glazing, wherein the insulating glazing comprises at least one outer pane (3) and at least one inner pane (6) fastened to the outer pane (3) with formation of a sealed intermediate space and the frame (4) is fastened to the outer pane (3) in an edge region, which extends out beyond the edge of the inner pane (6), of the outer pane (3), wherein a gap between the inner pane (6) and the frame (4) is filled up by a sealing strip (29) preventing contact between the inner pane (6) and the frame (4).

2. Cooling appliance according to claim 1, **characterised in that** the sealing strip (29) is compressible.

3. Cooling appliance according to claim 1 or 2, **characterised in that** the frame comprises an outer frame part (12) fastened to the outer pane (3), an inner frame part (19) adjacent to the inner pane (6) and a thermal insulating element (28) firmly connecting the two frame parts.

4. Cooling appliance according to claim 3, **characterised in that** the compressible sealing strip (29) is mounted between the inner pane (6) and the inner frame part (19).

5. Cooling appliance according to claim 3 or 4, **characterised in that** the thermal insulating element (28) is a plastics material element which mechanically positively engages in grooves (17) of at least the outer frame part (12).

6. Cooling appliance according to claim 5, **characterised in that** the grooves (17) are undercut at least locally.

7. Cooling appliance according to any one of claims 3 to 6, **characterised in that** the thermal insulating element (28) is a hollow section.

8. Cooling appliance according to any one of the preceding claims, **characterised in that** the frame (4) is arranged within the edge of the outer pane (3).

9. Cooling appliance according to any one of the preceding claims, **characterised in that** the frame (4) is glued to the outer pane (3).

10. Cooling appliance according to any one of the preceding claims, **characterised in that** the outer pane (3) is provided with non-transparent decoration (27) at least in a region in which it is fastened to the frame (4).

11. Cooling appliance according to claim 10, **characterised in that** the decoration (27) is mounted on the surface of the outer pane (3) facing the inner pane (6).

12. Cooling appliance according to any one of claims 3 to 11, **characterised in that** a flexible sealing section (23) is held by a groove (32) of the frame (4), which groove is bounded at least by the inner frame part (19) and the thermal insulating element (28).

13. Cooling appliance according to any one of claims 3 to 12, **characterised in that** the inner frame part (19), the thermal insulating element (28) and the outer frame part (19) adjoin one another in a plane, which is parallel to the inner pane (6), from inside to outside.

## Revendications

1. Appareil de réfrigération comprenant une porte (2) qui présente un cadre (4) et un vitrage isolant, le vitrage isolant comprenant au moins une vitre extérieure (3) et une vitre intérieure (6) fixée sur la vitre extérieure (3) en formant un espace intermédiaire étanche, et le cadre (4) étant fixé sur la vitre extérieure (3) dans une partie de bord de la vitre extérieure (3) dépassant du bord de la vitre intérieure (6), une fente entre la vitre intérieure (6) et le cadre (4) étant rempli par une bande d'étanchéité (29) empêchant un contact entre la vitre intérieure (6) et le cadre (4).

2. Appareil de réfrigération selon la revendication 1, **caractérisé en ce qu'**une bande d'étanchéité (29) est compressible.

3. Appareil de réfrigération selon la revendication 1 ou 2, **caractérisé en ce que** le cadre comprend une partie de cadre extérieure (12) fixée sur la vitre extérieure (3), une partie de cadre intérieure (19) voisine à la vitre intérieure (6) et un élément d'isolation thermique (28) reliant les deux parties de cadre de manière fixe.

4. Appareil de réfrigération selon la revendication 3, **caractérisé en ce qu'**une bande d'étanchéité compressible (29) est placé entre la vitre intérieure (6) et la partie de cadre intérieure (19).

5. Appareil de réfrigération selon la revendication 3 ou 4, **caractérisé en ce que** l'élément d'isolation thermique (28) est un élément en matière plastique qui a prise par adhérence de forme dans des rainures (17) au moins de la partie de cadre extérieure (12).

6. Appareil de réfrigération selon la revendication 5, **caractérisé en ce que** les rainures (17) sont contre-dépouillées au moins localement.

7. Appareil de réfrigération selon l'une quelconque des revendications 3 à 6, **caractérisé en ce que** l'élément d'isolation thermique (28) est un profil creux.

8. Appareil de réfrigération selon l'une quelconque des revendications précédentes, **caractérisé en ce que** le cadre (4) est disposé à l'intérieur du bord de la vitre extérieure (3).

9. Appareil de réfrigération selon l'une quelconque des revendications précédentes, **caractérisé en ce que** le cadre (4) est collé sur la vitre extérieure (3).

10. Appareil de réfrigération selon l'une quelconque des revendications précédentes, **caractérisé en ce que** la vitre extérieure (3) est munie d'un décor non transparent (27) au moins dans une partie dans laquelle elle est fixée sur le cadre (4).

11. Appareil de réfrigération selon la revendication 10, **caractérisé en ce que** le décor (27) est placé sur la surface de la vitre intérieure (6) tournée vers la vitre extérieure (3).

12. Appareil de réfrigération selon l'une quelconque des revendications 3 à 11, **caractérisé en ce qu'**un profil d'étanchéité flexible (23) est maintenu par une rainure (32) du cadre (4), laquelle est limitée au moins par la partie de cadre intérieure (19) et l'élément d'isolation thermique (28).

13. Appareil de réfrigération selon l'une quelconque des revendications 3 à 12, **caractérisé en ce que** la partie de cadre intérieure (19), l'élément d'isolation thermique (28) et la partie de cadre extérieure (19) sont adjacents l'un à l'autre de l'intérieur vers l'extérieur dans un plan parallèle à la vitre intérieure (6).
